# EUROPÄISCHE PATENTSCHRIFT

(11) **EP 1 609 029 B1**
(45) Veröffentlichungstag und Bekanntmachung des Hinweises auf die Patenterteilung: **30.03.2011**
(21) Anmeldenummer: 03780116.4
(22) Anmeldetag: 04.12.2003
(51) Int. Cl.: G04C 3/14

(54) **VERFAHREN ZUR DREHERKENNUNG EINES WENIGSTENS EINEN ZEIGER EINER UHR ANTREIBENDEN SCHRITTMOTORS**
METHOD FOR IDENTIFYING THE ROTATION OF A STEPPER MOTOR DRIVING AT LEAST ONE HAND OF A CLOCK
PROCEDE D'IDENTIFICATION DE ROTATION D'UN MOTEUR PAS A PAS ENTRAINANT AU MOINS UNE AIGUILLE DE MONTRE

(30) Priorität: 31.03.2003 DE 10314426
(43) Veröffentlichungstag der Anmeldung: 28.12.2005
(73) Patentinhaber: JUNGHANS UHREN GMBH, 78713 Schramberg (DE)
(72) Erfinder: BRUMMACK, Hanna, 79215 Elzach (DE); HODAPP, Wolfram, 78658 Zimmern (DE)
(74) Vertreter: Patentanwälte Westphal, Mussgnug & Partner
(86) Internationale Anmeldenummer: PCT/EP2003/013670
(87) Internationale Veröffentlichungsnummer: WO 2004/088438

(56) Entgegenhaltungen:
- EP-A- 0 679 967
- US-A- 4 477 196

## Beschreibung

Die Erfindung betrifft ein Verfahren zur Erkennung der Drehung eines einen Roter mit einer Motorspule aufweisenden und wenigstens einen Zeiger einer Uhr antreibenden Schrittmotors nach dem Oberbegriff des Anspruchs 1.

Üblicherweise wird für den Antrieb der Zeiger in einer analogen Uhr ein zweipoliger Schrittmotor (Lavet-Motor) verwendet. Angesteuert wird dieser Motor durch Antriebsspannungsimpulse, die bei jedem Schritt ihre Polarität wechseln.

Um eine sichere Funktion des Motors im gesamten Betriebsspannungsbereich, bei Belastung mit Zeigern unterschiedlichen Trägheitsmoments und bei unterschiedlicher Leichtgängigkeit des Räderwerks zu garantieren, kann die Ansteuerung entweder immer die Energie liefern, die im schlechtesten Fall für eine sichere Drehung ausreicht, oder es kann eine adaptive Regelung zum Einsatz kommen, die die im Antriebsspannungsimpuls enthaltene Energie den äußeren Gegebenheiten anpasst.

Insbesondere bei solarbetriebenen Armbanduhren ist eine adaptive Regelung von großem Vorteil, zum einen um den Stromverbrauch der Armbanduhr so weit als möglich zu senken, und zum anderen weil die Spannung des Akkumulators sehr viel stärker schwanken kann als bei einer Uhr mit Batterie.

Eine solche adaptive Regelung beruht z. B. auf dem Prinzip der Dreherkennung, d. h. die Elektronik besitzt genügend Intelligenz um einen ausgeführten Motorschritt zu erkennen und liefert immer nur so viel Energie wie tatsächlich nötig ist.

Üblicherweise stehen eine bestimmte Anzahl möglicher Antriebsspannungsimpulse mit unterschiedlichem Energiegehalt zur Verfügung. Die Auswahl des aktuellen Impulses wird über die Dreherkennung in der Weise geregelt, dass dem Antriebsspannungsimpuls eine Detektionsphase folgt. Hat der Motor den Schritt nicht ausgeführt, so wird ein stärkerer Impuls nachgeschoben, um den Zeitverlust auszugleichen, und die Ansteuerstufe um eins erhöht. In regelmäßigen Zeitabständen wird geprüft, ob die Ansteuerstufe mit dem nächstniedrigeren Energiegehalt wieder für den Antrieb des Motors ausreichend ist.

Aus der DE 694 13 668 T2 ist ein Verfahren zur Ansteuerung eines eine Spule aufweisenden Schrittmotors für eine Analoguhrbekannt, bei dem ein Antriebsspannungsimpuls sowie ein erster Detektionsspannungsimpuls an die Motorspule ausgegeben werden und bei dem man anhand einer ersten Impulsantwort auf den Detektionsspannungsimpuls die Rotorstellung bestimmt wird. Außerdem wird ein zweiter Detektionsspannungsimpuls mit zu dem ersten Detektionsspannungsimpuls gegensätzlicher Polarität an die Motorspule ausgegeben und eine zweite Impulsantwort auf den zweiten Detektionsspannungsimpuls zur Bestimmung der Rotorstellung verwandt. Daneben wird ein dem ersten Detektionsspannungsimpuls vorausgehender Stabilisierungsspannungsimpuls mit zu dem Antriebsspannungsimpuls gegensätzlicher Polarität an die Motorspule ausgegeben.

In der EP 0 859 295 B1 wird ein Verfahren zum Steuern eines Schrittmotor beschrieben, das einen mehrpoligen Motor in Kooperation mit einem Stator mit einer Antriebsspule antreiben kann. Auch bei diesem Verfahren kann die Drehrichtung aus der Induktionsspannung ermittelt werden.

Es wird unterschieden zwischen dynamischer und statischer Dreherkennung.

Die dynamische Dreherkennung wertet die durch die Rotorbewegung induzierte Spannung aus, insbesondere das Ausschwingen des Rotors in seiner neuen Stellung. D. h. die Detektionsphase findet während oder direkt im Anschluss an den Antriebsspannungsimpuls statt. Nachteil dieses Verfahrens ist seine Spannungsabhängigkeit. Das Signal ist von der Betriebsspannung abhängig und kann u. U. nicht im gesamten Betriebsspannungsbereich nach demselben Kriterium ausgewertet werden.

Die statische Dreherkennung beruht auf der Bestimmung der Polarität des Rotors. Die Induktivität der Motorspule ist abhängig von der Position des Rotors, d. h. durch die Messung der Induktivität kann bestimmt werden, ob sich der Rotor in seiner Sollposition befindet. Voraussetzung für dieses Verfahren ist, dass der Rotor nicht mehr schwingt, d. h. die Detektion findet erst deutlich nach der Drehung statt. Nachteil dieses Verfahrens ist, dass der Rotor sich nicht in einer Mittelstellung befinden darf, um ein eindeutiges Ergebnis zu erzielen.

Die Aufgabe der Erfindung besteht nunmehr darin, ein Verfahren zur Erkennung der Drehung eines wenigstens einen Zeiger einer Uhr antreibenden Schrittmotors vorzustellen, mit dem die Stellung des Rotors des Motors noch verlässlicher ermittelt werden kann.

Diese Aufgabe wird durch ein Verfahren zur Erkennung der Drehung eines einen Rotor mit einer Motorspule aufweisenden und wenigstens einen Zeiger einer Uhr antreibenden Schrittmotors mit den Merkmalen des Patentanspruchs 1 gelöst.

Vorteilhafte Ausführungen und Weiterbildungen der Erfindung sind in den Unteransprüchen angegeben.

Die Erfindung geht ganz allgemein von einem Verfahren zur Erkennung der Drehung eines einen Rotor mit einer Motorspule aufweisenden und wenigstens einen Zeiger einer Uhr antreibenden Schrittmotors aus, bei dem ein Antriebsspannungsimpuls sowie ein erster Detektionsspannungsimpuls an die Motorspule ausgegeben werden und bei dem anhand einer ersten Impulsantwort auf diesen ersten Detektionsspannungsimpuls die Stellung des Rotors bestimmt wird.

Erfindungsgemäß ist vorgesehen, dass ein zweiter Detektionsspannungsimpuls mit zu dem ersten Detektionsspannungsimpuls gegensätzlicher Polarität an die Motorspule ausgegeben wird und eine zweite Impulsantwort auf den zweiten Detektionsspannungs-impuls zusätzlich zur Bestimmung der Stellung des Rotors verwendet wird. Durch diese Maßnahme wird die Verlässlichkeit gegenüber einer Methode, die mit nur einem Detektionsspannungs-impuls oder einer Methode mit mehreren Detektionsspannungsimpulsen mit nur einer Polarität arbeitet, deutlich erhöht.

Alternativ oder zusätzlich zu dieser vorstehend beschriebenen Maßnahme sieht die Erfindung vor, dass ein dem ersten Detektionsspannungsimpuls vorausgehender Stabilisierungsspannungsimpuls mit zu dem Antriebsspannungsimpuls gegensätzlicher Polarität an die Motorspule ausgegeben wird. Der eigentlichen Detektionsphase geht somit eine Stabilisierungsphase voraus, in welcher der Rotor sicher in eine korrekt detektierbare Position verbracht wird. Selbst bei einem statischen Dreherkennungsverfahren, bei welchen nur die Impulsantwort eines einzigen Detektionsspannungsimpulses ausgewertet wird oder bei denen die Impulsantworten von mehreren gleichpoligen Detektionsspannungsimpulsen ausgewertet werden, lässt sich eine deutlich geringere Fehlerquote feststellen, wenn ein vorstehend beschriebener Stabilisierungsspannungsimpuls zur Anwendung kommt.

In einer bevorzugten Variante sieht die Erfindung vor, dass die Stellung des Rotors aus einem Vergleich der Impulsantworten bestimmt wird. Abweichungen der Impulsantworten hinsichtlich zeitlichem Verlauf und/oder Amplitude deuten auf eine Fehlstellung des Rotors hin. Jedoch können auch fertigungstechnisch bedingte Asymmetrien in einfacher Weise herausgerechnet werden.

Eine besonders einfache Variante der Erfindung sieht vor, dass die Amplituden der Impulsantworten verglichen werden. Es ist also nicht erforderlich, dass der gesamte zeitliche Verlauf der jeweiligen Impulsantworten miteinander verglichen wird. Schon aus der Amplitude der jeweiligen Impulsantworten lässt sich in der Regel bereits die Information über die Stellung des Rotors im Motorgehäuse bzw. in Bezug auf den Stator des Schrittmotors gewinnen.

In besonderer Ausgestaltung dieser Variante ist erfindungsgemäß vorgesehen, dass eine Abweichung der Ist-Stellung des Rotors von der Soll-Stellung dann festgestellt wird, wenn die Differenz der Amplituden der Impulsantworten einen vorgebbaren Schwellwert überschreitet.

Es hat sich als vorteilhaft gezeigt, die Detektionsspannungsimpulse erst mehrere Antriebsspannungsimpulsdauern nach dem Antriebsspannungsimpuls auszugeben, da der Rotor dann nicht mehr schwingt.

Erfindungsgemäß ist weiterhin vorgesehen, dass die Detektionsspannungsimpulsdauern etwa 1/10 der Antriebsspannungsimpulsdauern betragen. Typische Werte für die Antriebsspannungsimpulsdauern sind 3-8 ms, und für die Detektionsspannungsimpulsdauern 0,5 ms. Der Rotor des Schrittmotors wird dann durch einen Detektionsspannungsimpuls nicht mehr wesentlich aus seiner stationären Lage bewegt, sodass das Messsystem einen eindeutigen Messwert liefert.

Erfindungsgemäß ist weiterhin vorgesehen, dass der zweite Detektionsspannungsimpuls mehrere Detektionsspannungsimpulsdauern nach dem ersten Detektionsspannungsimpuls ausgegeben wird. Störschwingungen des Rotors aufgrund des ersten Detektionsspannungsimpulses sind weitgehend abgeklungen, sodass auch bei der Auswertung der Impulsantwort auf den zweiten Detektionsspannungsimpuls keine parasitären Schwingungen aus der ersten Detektionsphase berücksichtigt werden müssen.

Obwohl grundsätzlich die Genauigkeit des Dreherkennungsverfahrens nicht davon abhängt, ob der Stabilisierungsspannungsimpuls dem Antriebsspannungsimpuls voreilt oder nachfolgt, hat es sich als günstig herausgestellt, den Stabilisierungsspannungsimpuls dem Antriebsspannungsimpuls nachfolgen zu lassen. Experimentelle Untersuchungen haben gezeigt, dass optimale Ergebnisse dann erzielt werden, wenn der Stabilisierungsspannungsimpuls wenige Antriebsspannungsimpulsdauern nach dem Antriebsspannungsimpuls ausgegeben wird.

Besonders günstig ist es, wenn die Stabilisierungsspannungsimpulsdauer etwa 10%-50% der Antriebsspannungsimpulsdauer beträgt.

Die Erfindung wird nunmehr anhand einer Zeichnung näher beschrieben. Es zeigen:
- Fig. 1: eine erfindungsgemäße Spannungsimpulsfolge, wie sie bspw. bei dem Schrittmotor Werk Ronda Cal 775 verwen- det werden kann.

Gegenstand der Erfindung ist eine neuartige Variante der statischen Dreherkennung. Zur Detektion werden zwei kurze Detektionsspannungsimpulse 3, 4 gegensätzlicher Polarität an die Motorspule ausgegeben und die Impulsantworten verglichen.

In dem vorliegenden Ausführungsbeispiel gemäß der Fig. 1 beginnt die Detektionsphase ca. 180 ms nach dem Antriebsspannungsimpuls 1. Die Länge T₃, T₄ der Detektionsspannungsimpulse 3, 4 beträgt ca. 0,5 ms, und die Pause Δt₃ zwischen den Detektionsspannungsimpulsen 3,4 ca. 8 ms. In der Detektionsphase wird dem Schrittmotor Werk Ronda Cal 775 ein Widerstand von 12 kΩ vorgeschaltet, um die Zeitkonstanten des Systems für die Messung günstig zu beeinflussen. Die Amplitudendifferenz der beiden Antwortimpulse muss einen vorgebbaren Schwellenwert überschreiten, damit ein Fehler detektiert wird. Durch diese differentielle Methode wird die Verlässlichkeit gegenüber einer Methode, die mit nur einem Impuls oder nur einer Polarität arbeitet, deutlich erhöht.

Durch den energieoptimierten Antrieb ist nicht in jedem Fall sichergestellt, dass der Rotor zum Zeitpunkt der Detektion in einer der beiden stabilen Positionen ist. Wenn er in einer Mittelstellung stehen geblieben ist, ist die Detektion gefährdet. Wenn kein Fehler festgestellt wird, obwohl der Schritt nicht vollständig ausgeführt wurde, fällt der Rotor beim nächsten Antriebsspannungsimpuls zurück und die Uhr verliert 2 Sekunden.

Um diesen Fall zu vermeiden, geht der eigentlichen Detektionsphase ein zusätzlicher Stabilisierungsspannungsimpuls 2 voraus, der den Rotor sicher in eine korrekt detektierbare Position bringt. Dieser Stabilisierungsspannungsimpuls 2 liegt zeitlich ca. 160 ms vor dem ersten Detektionsspannungsimpuls 3, d. h. er folgt dem Antriebsspannungsimpuls 1 um ca. 15 ms nach (Δt₁) . Seine Länge T₂ ist abhängig von der Länge T₁ des Antriebsspannungsimpulses 1 und seine Polarität ist gegensätzlich zu der des Antriebsspannungsimpulses 1. Wenn der Rotor also in einer unerwünschten Mittelposition stehen geblieben ist, wird er durch den Stabilisierungsspannungsimpuls 2 wieder in seine Ausgangslage gebracht.

Da der Rotor, wenn er in einer solchen instabilen Position stehen bleibt, aus physikalischen Gründen immer vor oder direkt an dem Punkt maximaler potentieller Energie stehen bleiben muss, aber nie danach, ist es aus energetischer Sicht sinnvoll, diese Polarität für den Stabilisierungsspannungsimpuls 2 gegensätzlich zu der des Antriebsspannungsimpulses 1 zu wählen. Bei Wahl derselben Polarität wie die des Antriebsspannungsimpulses 1 müsste mehr Energie aufgebracht werden, um den Rotor sicher in eine stabile Lage zu bringen.

Wenn der Rotor hingegen schon durch den Antriebsspannungsimpuls 1 sauber in seiner neuen Position angelangt ist, hat der Stabilisierungsspannungsimpuls 2 die Funktion, den nächsten Schritt vorzubereiten. Es tritt eine Vormagnetisierung des Motors ein oder der Rotor wird schon leicht in die Richtung des nächsten Schritts gezogen und nimmt dadurch das Spiel aus den ineinandergreifenden Zahnrädern. In der Folge braucht der nächste Antriebsspannungsimpuls 1 wiederum weniger Energie aufzubringen als ohne den vorausgehenden Stabilisierungsspannungsimpuls 2 nötig wäre. D. h. die zur Stabilisierung aufgebrachte Energie ist nicht verloren, sondern trägt in vollem Umfang zur nächsten Bewegung bei.

Im vorliegenden Fall ist der Antriebsspannungsimpuls 1 nicht zerhackt. Die Länge T₂ des Stabilisierungsspannungsimpulses 2 beträgt ungefähr ein Drittel der Länge T₁ des Antriebsspannungsimpulses 1.

### Bezugszeichenliste

- 1: Antriebsspannungsimpuls
- 2: Stabilisierungsspannungsimpuls
- 3: erster Detektionsspannungsimpuls
- 4: zweiter Detektionsspannungsimpuls

- T₁: Antriebsspannungsimpulsdauer
- T₂: Stabilisierungsspannungsimpulsdauer
- T₃: Impulsdauer des ersten Detektionsspannungsimpulses
- T₄: Impulsdauer des zweiten Detektionsspannungsimpulses

- Δt₁: Zeitdifferenz zwischen Antriebsspannungsimpuls 1 und Stabilisierungsspannungsimpuls 2
- Δt₂: Zeitdifferenz zwischen Stabilisierungsspannungsimpuls 2 und erstem Detektionsspannungsimpuls 3
- Δt₃: Zeitdifferenz zwischen erstem Detektionsspannungsimpuls 3 und zweitem Detektionsspannungsimpuls 4

## Patentansprüche

1. Verfahren zur Erkennung der Drehung eines einen Rotor mit einer Motorspule aufweisenden und wenigstens einen Zeiger einer Uhr antreibenden Schrittmotors, einer Uhr antreibenden Schrittmotors,
bei dem ein Antriebsspanlungsimpuls (1) sowie ein Stabilisierungsspannungsimpuls (2) mit zu dem Antriebsspannungsimpuls (1) gegensätzlicher Polarität mehrere Antriebsspannungsimpulsdauern (T1) nach dem Antriebsspannungsimpuls (1) an die Motorspule ausgegeben wird, wobei mehrere Antriebsspannungsimpulsdauern (T1) nach dem Stabilisierungsspannungsimpuls (2) ein erster Detektionsspannungsimpuls (3) mit gegensätzlicher Polarität zum Stabilisierungsspannungsimpuls (2) an die Motorspule ausgegeben wird und wobei anhand einer ersten Impulsantwort auf den ersten Detektionsspannungsimpuls (3) die Stellung des Rotors bestimmt wird,
wobei ein zweiter Detektionsspannungsimpuls (4) mehrere Detektionsspannungsimpulsdauern (T3, T4) oder mehrere Antriebsspannungsimpulsdauern (T1) nach dem ersten Detektionsspannungsimpuls (3) mit zu dem ersten Detektionsspannungsimpuls (3) gegensätzlichen Polarität an die Motorspule ausgegeben wird und eine zweite Impulsantwort auf den zweiten Detektionsspannungsimpuls (4) zusätzlich zur Bestimmung der Stellung des Rotors verwendet wird.

2. Verfahren nach Anspruch 1 , wobei die Stellung des Rotors aus einem Vergleich der Impulsantworten bestimmt wird.

3. Verfahren nach Anspruch 2, **dadurch gekennzeichnet, dass** die Amplituden der Impulantworten verglichen werden.

4. Verfahren nach Anspruch 3 , **dadurch gekennzeichnet, dass** eine Abweichung der Ist-Stellung des Rotors von der Soll-Stellung festgestellt wird, wenn die Differenz der Amplituden der Impulsantworten einen vorgebbaren Schwellwert überschreitet.

5. Verfahren nach einem der vorangegangenen Ansprüche, wobei die Detektionsspannungsimpulsdauern (T₃, T₄) etwa ein Zehntel der Antriebsspannungsimpulsdauern (T₁) betragen.

6. Verfahren nach einem der vorangegangenen Ansprüche, wobei die Stabilisierungsspannungsimpulsdauer (T₂) etwa 10% bis 50% der Antriebsspannungsimpulsdauer (T₁) beträgt.

## Claims

1. A method of detecting the rotation of a stepper motor having a rotor with a motor coil and driving at least one hand of a clock,
in which a drive voltage pulse (1) and a stabilization voltage pulse (2) with a polarity opposite the drive voltage pulse (1) are delivered to the motor coil some drive voltage pulse periods (T1) after the drive voltage pulse (1), wherein a first detection voltage pulse (3) with a polarity opposite the stabilization voltage pulse (2) is delivered to the motor coil some drive voltage pulse periods (T1) after the stabilization voltage pulse (2) and wherein the position of the rotor is determined with reference to a first pulse response to the first detection voltage pulse (3),
wherein a second detection voltage pulse (4) is delivered with a polarity opposite the first detection voltage pulse (3) to the motor coil some detection voltage pulse periods (T3, T4) or some drive voltage pulse periods (T1) after the first detection voltage pulse (3) and a second pulse response to the second detection voltage pulse (4) is used in addition to determining the position of the rotor.

2. A method according to claim 1, wherein the position of the rotor is determined from a comparison of the pulse responses.

3. A method according to claim 2, **characterized in that** the amplitudes of the pulse responses are compared.

4. A method according to claim 3, **characterized in that** a deviation of the actual position of the rotor from the nominal position is established when the difference of the amplitudes of the pulse responses exceeds a threshold value capable of being pre-set.

5. A method according to any one of preceding claims,
wherein the detection voltage pulse periods (T₃, T₄) amount to approximately a tenth of the drive voltage pulse periods (T₁).

6. A method according to any one of preceding claims,
wherein the stabilization voltage pulse period (T₂) amounts to from approximately 10 % to 50 % of the drive voltage pulse period (T₁).

## Revendications

1. Procédé de détection de la rotation d'un moteur pas à pas comportant un rotor avec une bobine de moteur et au moins une aiguille entraînant un mécanisme d'horlogerie,
selon lequel
- une impulsion de tension d'entraînement (1) ainsi qu'une impulsion de tension de stabilisation (2) de polarité opposée à celle de l'impulsion de tension d'entraînement (1) à plusieurs durées d'impulsions de tension d'entraînement (T1) après l'impulsion de tension d'entraînement (1) sont fournies à la bobine du moteur,
- une première impulsion de tension de détection (3) de polarité opposée à celle de l'impulsion de tension de stabilisation (2), est fournie à la bobine de moteur après plusieurs durées d'impulsions de tension d'entraînement (T1) après l'impulsion de tension de stabilisation (2), et
- à l'aide d'une première réponse impulsionnelle à la première impulsion de tension de détection (3), on détermine la position du
- rotorseconde impulsion de tension de détection (4) est fournie avec une polarité opposée à celle de la première impulsion de tension de détection (3) à la bobine du moteur, après plusieurs durées d'impulsions de tension de détection (T3, T4) ou plusieurs durées d'impulsions de tension d'entraînement (T1) après la première impulsion de tension de détection (3), et une seconde réponse impulsionnelle à la seconde impulsion de tension de détection (4) est utilisée en plus pour déterminer la position du rotor.

2. Procédé selon la revendication 1,
selon lequel
on détermine la position du rotor à partir de la comparaison des réponses des impulsions.

3. Procédé selon la revendication 2,
**caractérisé en ce qu'**
on compare les amplitudes des réponses impulsionnelles.

4. Procédé selon la revendication 3,
**caractérisé en ce qu'**
on constate un écart entre la position réelle du rotor et la position de consigne si la différence de l'amplitude des réponses impulsionnelles dépasse un seuil prédéfini.

5. Procédé selon l'une des revendications précédentes,
selon lequel
les durées d'impulsions de tension de détection (T3, T4) représentent sensiblement un dixième de la durée de l'impulsion de tension d'entraînement (T1).

6. Procédé selon l'une des revendications précédentes,
selon lequel
la durée de l'impulsion de tension de stabilisation (T2) représente environ 10 % jusqu'à 50 % de la durée de l'impulsion de tension d'entraînement (T1).
